# FASCICULE DE BREVET EUROPEEN

(11) **EP 0 030 203 B1**
(45) Date de publication et mention de la délivrance du brevet: **12.09.1984**
(21) Numéro de dépôt: 80420129.1
(22) Date de dépôt: 25.11.1980
(51) Int. Cl.: B05C 19/00, D06C 23/00

(54) **Dispositif de distribution localisée de matières électrisables et installation d'impression équipée de ce dispositif**
Vorrichtung zum lokalen Distribuieren elektrisierbaren Flockmaterials und mit dieser Vorrichtung ausgestatte Druckanlage
Device for the localized distribution of electrifiable material and printing apparatus equipped with this device

(30) Priorité: 28.11.1979 FR 7929718; 05.09.1980 FR 8019588
(43) Date de publication de la demande: 10.06.1981
(73) Titulaire: Société Industrielle de décoration et application "SIDA" Société à Responsabilité limitée dite, F-10000 Troyes (FR)
(72) Inventeur: Bennetot, Rémy, Jean-Pierre, F-10150 Pont Sainte Marie (FR)
(74) Mandataire: Maureau, Philippe

## Description

La présente invention concerne un dispositif de distribution -localisée de matières électrisables et une installation d'impression équipée d'au moins un de ces dispositifs permettant de réaliser à la continue la surimpression de motifs en matières électrisables non fixés.

Les dispositifs de distribution de matières électrisables sur un support quelconque préalablement recouvert d'une couche adhésive destinée à recevoir lesdites matières sont bien connus. Ces dispositifs se composent, dans l'essentiel, d'un tamis vibrant dont la grille inférieure, reliée à un générateur à haute tension, crée un champ électrostatique grâce auquel les matières électrisables, qu'il s'agisse de fibres coupées ou flocs, ou de toute autre matière particulaire sont dirigées perpendiculairement au support à décorer et viennent s'implanter sur les zones de ladite surface préalablement recouvertes d'adhésif.

Certains de ces dispositifs (FR-A-2110 493 et US-A-2793050) sont munis de cloisonnements fixes permettant de les diviser en différents compartiments contenant par exemple, dans le cas du flocage, des fibres coupées de coloris différents, ce qui permet d'obtenir, en une seule opération, des effets floqués de différents coloris.

Il est toujours nécessaire, afin d'obtenir un effet de relief parfait, de débarasser le support des matières électrisables excédentaires qui ne se sont pas implantées dans la ou les zones du support recouvertes d'adhésif. Dans les installations utilisant les dispositifs actuels, cette opération de nettoyage met en jeu, en raison notamment des quantités relativement importantes de matières non retenues par la couche d'adhésif, des moyens mécaniques énergiques d'aspiration et de battage. On peut également utiliser un système de nettoyage électrostatique. En effet, lorsque la matière électrisable, qui s'est polarisée au passage à travers la grille du tamis, entre en contact avec la plaque reliée à la masse, elle change de polarité. Au lieu d'être repoussée par la grille du tamis, elle se trouve au contraire attirée et remonte théoriquement dans le tamis. Dans la pratique, le déflocage électrostatique s'avère souvent insuffisant. Une partie des matières électrisables adhère au support et il faut compléter le nettoyage par un aspiro-battage. Ces opérations de nettoyage doivent donc, pour ne pas nuire au bon aspect du support revêtu, être effectuées une fois que les matières électrisables implantées sur l'adhésif sont solidement fixées à ce dernier.

Les processus actuels d'application des matières électrisables nécessitent les étapes suivantes: application électrostatique des dites matières sur le support revêtu d'adhésif, fixation le plus souvent par voie thermique, des dites matières sur le support et nettoyage par aspiration-battage ou procédé électrostatique ou par les deux procédés combinés, des matières électrisables non fixées.

Le processus actuel d'application des matières électrisables présente l'inconvénient de la dispersion: En effet, les matières électrisables, généralement distribuées par un tamis à grille rectangulaire, présentent du fait du phénomène électrostatique, un mouvement d'aller et retour entre la grille polarisée et l'article à décorer qui est fixé sur une plaque métalliqué reliée à la masse. Au centre de la grille, les matières électrisables ont un mouvement d'aller et retour vertical. Sur les bords de la grille, elles ont tendance à partir vers l'extérieur sous l'influence des lignes de force du champ magnétique. Arrivées à l'extérieur, ces matières électrisables sont attirées par toute masse métallique environnante, d'où une dispersion génante pour les opérations de sérigraphie qui s'effectuent à proximité. Il est donc jusqu'à présent impossible, sauf à mettre au point une installation complexe et encombrante d'effectuer sur une seule et même installation l'application des matières électrisables sur un support et l'impression colorée des parties du support ainsi revêtu. Il faut effectuer d'abord l'application des matières, fixer le motif obtenu, puis, après nettoyage du support, transporter le tout sur une machine à imprimer.

La présente invention s'est donnée pour but de remédier à ce inconvénient, et de permettre de réaliser à la continue, et sur une même installation, l'application de matières électrisables et la surimpression du motif en relief ainsi obtenu, sans qu'il soit nécessaire de procéder à l'étape de fixation intermédiaire des matières électrisables. La présente invention permet d'éviter presque complètement la dispersion des matières électrisables et autorise l'incorporation d'un alvéole de flocage dans un système mécanique de sérigraphie sans en perturber les fonctions et en évitant le bouchage des cadres d'impression par les matières électrisables en dispersion.

L'invention a tout d'abord pour objet un dispositif de distribution localisée de matières électrisables pouvant notamment être utilisé dans une installation d'impression de motifs en relief, du type constitué par un tamis vibrant, muni de cloisonnements, dont la grille inférieure est reliée à un générateur à haute tension et dont l'orginalité consiste en ce que les dits cloisonnements sont constitués par une série d'éléments cylindriques amovibles indépendants, en matière non conductrice, d'axes parallèles, de même diamètre ou de diamètres différents, disposés perpendiculairement à la grille du tamis, et dont le maintien en position désirée est assuré par simple contact des dits éléments cylindriques le long de leurs génératrices, la rangée extérieure des dits éléments étant pour sa part également en contact le long des génératrices des éléments avec les parois internes du tamis.

A ce dispositif sont de plus associées deux caches amovibles complémentaires utilisables successivement pour assurer la bonne marches du dispositif.

Le premier de ces caches, relié à une trémie d'alimentation en matières électrisables, est prévu pour laisser à découvert une partie des éléments cylindriques selon une surface correspondant essentiellement à celle du motif que l'on désire appliquer, les autres éléments cylindriques étant recouverts, tandis que le second cache, complémentaire au premier et relié à un dispositif d'aspiration, est prévu pour recouvrir au moins la partie des éléments cylindriques précédemment découverts.

On dispose ainsi d'un dispositif d'application très souple permettant de moduler à volonté le quantité de matières électrisables que l'on désire appliquer sur un support.

En effet, en un premier temps, l'introduction des matières électrisables sera limitée aux seuls éléments cylindriques correspondant à la surface que l'on désire revêtir. Cette opération s'effectue avant le début du processus d'application des matières électrisables et n'aura besoin d'être renouvelée que lorsque le réservoir constitué par les tubes remplis de matières électrisables se sera vidé dans la succession des opérations d'application.

Dans un deuxième temps, le réservoir constitué par les tubes remplis de matières électrisables sera protégé contre l'action du dispositif d'aspiration par le second cache ne laissant à découvert que les éléments cylindriques masqués par le premier cache. Un choix judicieux d'éléments cylindriques de différents diamètres suffit pour adapter ces derniers à l'ouverture ménagée dans le premier cache, cette ouverture correspondant sensiblement au motif que l'on désire obtenir.

Les avantages de ce dispositif sont nombreux. Il permet tout d'abord de réaliser une économie importante de matières électrisables par rapport aux dispositifs existants; lors de la mise sous tension du dispositif la quasi totalité des matières électrisables viendra s'implanter sur la partie du support préalablement recouverte, selon le motif choisi, d'une couche d'adhésif.

Le simple remplacement de ce premier cache par le second cache complémentaire, relié au dispositif d'aspiration, assurera ensuite l'élimination de la faible quantité de matières électrisables qui ne seraient pas implantées sur l'adhésif, la partie du support déjà revêtue des dites matières étant préservée de l'action mécanique d'aspiration par le second cache.

En outre, l'aspiration, effectuée simultanément à l'application électrostatique des matières électrisables permet d'éviter l'effet de dispersion décrit précédemment.

Il n'est donc plus indispensable d'effectuer l'opération de fixation avant l'opération de nettoyage et ce fait important permet, selon un autre objet de l'invention, d'incorporer au moins un de ces dispositifs sur une installation d'impression, comportant plusieurs postes de placement des articles à imprimer à la place par exemple d'au moins l'un des postes de placement de l'article. On peut ainsi réaliser à la continue l'application des matières électrisables et leur surimpression et effectuer ensuite la fixation simultanée des matières électrisables et du motif surimprimé.

Selon un mode de réalisation particulier de l'invention et afin d'améliorer la rapidité des opérations, on dispose côte à côte un dispositif de distribution localisée muni du deuxième cache recouvrant la surface correspondant au motif et relié à un premier dispositif d'aspiration, et un deuxième dispositif similaire, mais sans distribution, et relié à un deuxième dispositif d'aspiration recouvrant la surface correspondant au motif.

Le poste de raclage précédant immédiatement le dispositif d'application revêt une toute particulière importance puisque c'est lui qui conditionne l'apport d'adhésif indispensable à la fixation des matières électrisables appliquées selon le dispositif de distribution localisée ci-dessus.

Il est en effet nécessaire de munir le support à revêtir d'une couche d'adhésif qui, tout en étant bien ancrée dans ledit support, présente une uniformité et une épaisseur suffisante pour assurer l'implantation puis la fixation de ces matières électrisables.

Dans ce poste de raclage qui comporte deux racles, travaillant en sens opposé selon un angle d'environ 70° par rapport au plan de raclage, l'une de ces racles réalisée en une matière d'une dureté d'environ 70° Shore, présentant une extrémité inférieure arrondie et l'autre racle, réalisée en une matière d'une dureté d'environ 60° Shore, présentant une extrémité inférieure taillé en biseau.

Grâce à la tête de raclage selon l'invention, on applique tout d'abord l'adhésif en profondeur à l'aide de la racle à extrémité arrondie puis on en assure le nappage uniforme à l'aide de l'autre racle à extrémité taillée en biseau.

La présente invention sera mieux comprise d'ailleurs et ses avantages ressortiront bien de la description qui suit en référence au dessin schématique annexé dans lequel:
Figure 1 est une vue en perspective très schématique partiellement arrachée du dispositif de distribution localisée selon l'invention,
Figure 2 est une vue en perspective du dispositif de la figure 1, revêtu du premier cache,
Figure 3 est une vue similaire à figure 2, dans laquelle le premier cache et été remplacé par le deuxième cache complémentaire,
Figure 4 est une vue en coupe verticale partielle de la tête de raclage selon l'invention en position d'imprégnation,
Figure 5 est une vue similaire à figure 4, la tête de raclage étant en position de nappage,
Figure 6 est un plan très schématique de la disposition relative des différents postes de travail de l'installation d'impression selon l'invention.

Sur les figures 1 à 3, 2 représente le tamis vibrant, 3 la grille, 4 les éléments cylindriques, 5 le premier cache relié à la trémie d'alimentation 6, et 7 le deuxième cache relié à la hotte d'aspiration 8.

Le dispositif selon l'invention est constitué par un tamis vibrant 2 dont la grille inférieure 3 est reliée à un générateur à haute tension (non représenté). A l'intérieur du tamis 2 et reposant sur la grille 3, sont disposés les éléments cylindriques 4, amovibles, indépendants, d'axes parallèles. Ces éléments cylindriques sont réalisés en une matière non conductrice telle que, par exemple, le chlorure de polyvinyl. Les éléments 4 représentés aux figures ont tous le même diamètre, mais ils peuvent bien entendu présenter des diamètres différents les uns des autres. Leur maintien dans la position désirée est assurée par contact des éléments voisins le long de leurs génératrices. Les éléments 4 formant la rangée extérieure de l'ensemble sont pour leur part également en contact avec les parois intérieures du tamis 2 selon leurs génératrices.

La figure 2 représente le dispositif de la figure 1 quand il est utilisé pour le chargement des matières électrisables.

Comme on le voit sur la figure, sur la partie supérieure du tamis 2, à l'opposé de la grille 3 est disposé un cache 5 relié à la trémie d'alimentation 6.

L'ouverture de la trémie 6 s'adapte à une découpe 9 ménagée dans le cache 5. Cette découpe effectuée essentiellement selon le contour du motif que l'on désire recouvrir de matières électrisables laisse à découvert un nombre correspondant d'éléments cylindriques 4 et masque tous les autres; les diamètres des différents éléments cylindriques laissés découverts sont choisis de telle façon que la découpe 9 du cache 5 ne laisse à découvert que des sections entières d'éléments cylindriques. Lors de l'introduction des matières électrisables dans la trémie 6, seuls seront donc alimentés les éléments cylindriques 4 laissés découverts et qui correspondent essentiellement au motif que l'on désire reproduire.

L'étape d'application et de nettoyage simultané est représentée à la figure 3; le cache 5 a été remplacé par un cache 7 qui lui est complémentaire, c'est-à-dire qui correspond au- moins à la découpe 9 dudit cache 5; le cache 7 est alors posé sur la partie des éléments cylindriques laissés decouverts, lors des étapes précédentes, et l'ensemble est relié à la hotte d'aspiration 8.

Le support 10 a été préalablement, comme il est connu en soi, revêtu d'une couche d'adhésif selon le même motif et placé de façon classique, et non représentée sous le dispositif de distribution localisée, au rapport avec la découpe 9 du cache 5.

La grille 3 du tamis 2 est alors mise sous tension de façon classique et l'on effectue la projection des matières électrisables contenues dans les éléments cylindriques correspondant à la découpe 9 du cache 5, sur la partie du support 10, revêtue d'adhésif selon le dessin du motif.

Il ressort clairement de ce qui précède que la quasi totalité de matières électrisables alimentées dans les dits éléments cylindriques viendra s'implanter dans la partie encollée dudit support 10, ce qui correspond tant à une économie importante de matières électrisables qu'à une dimension sensible de la pollution de l'environnement.

Sous l'action du dispositif d'aspiration 8, la partie du support où ont été implantées les matières électrisables sera protégée par le cache 7 contre l'action d'apiration qui ne s'exercera donc que sur les parties du support non protégées et éliminera les matières électrisables non fixées.

On conçoit alors aisément qu'il est possible d'effectuer sur le motif ainsi obtenu sur lequel pratiquement la totalité des matières électrisables aura été implantée dans la partie du support revêtu d'adhésif et y sera donc maintenue suffisamment pour pouvoir supporter l'action d'une pression, une surimpression colorée.

Il est bien entendu indispensable de munir le support à revêtir d'une couche d'adhésif qui, tout en étant bien ancrée dans le support, présente une uniformité et une épaisseur suffisante pour assurer l'implantation puis la fixation des matières électrisables.

Les figures 4 et 5 représentent la tête de raclage selon l'invention permettant d'atteindre ce but.

Sur ces figures, 11 désigne de façon générale la tête de raclage qui comporte les deux racles 12 et 13.

La tête de raclage 11 du type à bascule, est solidaire de l'arbre 14 mobile, relié à des moyens classiques (non représentés) permettant son déplacement transversal dans le plan de raclage 15, en va-et-vient, et le renversement de la position des racles par rapport audit plan de raclage 15 en fin de course.

La tête de raclage 11 en forme de U renversé comporte, sur l'une des branches du U une première racle 12 à extrémité inférieure arrondie, réalisée en caoutchouc ou tout autre matière appropriée d'une dureté d'environ 70° Shore et, sur l'autre branche du U, une deuxième racle 13 dont l'extrémité inférieure est taillée en bisseau, réalisée également en caoutchouc ou tout autre matière appropriée mais d'une dureté d'environ 60° Shore.

La partie supérieure des racles 12 et 13 est maintenue, de façon connue en soi entre les machoires 16 et 17 qui assurent la parfaite solidarité de l'ensemble.

Lors d'un premier passage de la tête de raclage 11, tel que représenté à la figure 4, la racle 12 travaille, en direction de la flèche F, réalisant grâce à son extrémité arrondie une imprégnation en profondeur du support; la racle 12 travaille selon un angle d'environ 70° par rapport au plan de raclage 15.

En fin de course, la tête de raclage 11 ayant basculé, c'est la racle 13 qui travaille, en direction de la flèche F', réalisant, grâce à son extrémité inférieure en biseau, une bonne répartition et un bon nappage de l'adhésif; la racle 13 travaille également selon un angle d'environ 70° par rapport au plan de raclage 15.

La vitesse de raclage varie entre 0,15 et 0,60 m/seconde.

Selon la nature du support à revêtir, et les propriétés rhéologiques de l'adhésif à appliquer, on effectue deux ou quatre passages successifs des racles.

Une fois la couche d'adhésif sur un cadre déterminé, le relèvement de ce cadre (non représenté) pour laisser la place au cadre suivant se fait avantageusement par pivotement selon un axe horizontal, ce qui permet d'en assurer le décollement progressif de la surface recouverte d'adhésif.

Le poste de raclage est synchronisé mécaniquement et électriquement avec les autres postes d'une machine à imprimer à palettes tournantes ou d'une machine à tapis sans fin, par insertion aux lieu et place d'un autre poste de la machine.

Le dispositif de distribution localisée de matières électrisables décrit ci-dessus, utilisé conjointement à la tête de raclage, permet donc, et ceci constitue un autre objet de l'invention, de réaliser sur une même installation, et à la continue, l'application, selon un motif en relief, de matières électrisables et leur surimpression sans qu'il soit nécessaire de recourir à une étape de fixation intermédiaire.

Il suffit pour cela de remplacer au moins l'un des postes d'une machine à imprimer sérigraphique par un dispositif selon l'invention.

C'est ansi que sur une machine d'impression sérigraphique classique, telle que celle représentée schématiquement à la figure 6, comportant six postes de placement des articles à imprimer désignés par A1, A2, A3, A4, A5 et A6, et six têtes d'impression désignées par B 1, B2, B3, B4, B5 et B6, seuls les trois premiers postes A1, A2, et A3 sont utilisés pour le placement des articles, les trois postes A4, A5 et A6, précédant les têtes d'impression, étant équipés comme suit: le premier poste A4 est constitué par la tête de raclage 11 permettant d'appliquer sur le support l'adhésif selon le motif que l'on désire obtenir, le poste suivant A5 est constitué par un dispositif de distribution localisée selon l'invention, préalablement rempli de matières électrisables selon le motif à réaliser en utilisant le premier cache, puis muni du deuxième cache et relié à un dispositif d'aspiration, et le poste suivant A6 du même dispositif mais sans distribution de matières électrisables et relié à la hotte d'aspiration, les têtes d'impression B1, B2, B3, B4, B5 et B6 permettant ensuite de surimprimer directement le dessin désiré au motif en relief.

L-ensemble surimprimé passe ensuite dans un dispositif classique de fixation, par voie thermique par exemple, dans lequel seront effectuées simultanément la fixation des matières électrisables sur l'adhésif et celle du dessin surimprimé.

Comme il va de soi, et comme il ressort de ce qui précède, la présente invention ne se limite pas aux seules formes d'exécution décrites ci-dessus à titre d'exemples non limitatifs, elle en embrasse, au contraire, toutes les formes de réalisation comportant des moyens équivalents, quels que soient notamment la structure de l'installation d'impression et le nombre de têtes d'impression; elle s'applique également au cas où l'adhésif est remplacé par une couleur d'impression.

## Revendications

1. Dispositif de distribution localisée de matières électrisables pouvant notamment être utilisé dans une installation d'impression de motifs en relief, du type constitué par un tamis vibrant (2), muni de cloisonnements et dont la grille inférieure (3) est reliée à un générateur à haute tension, caractérisé en ce que les dits cloisonnements sont constitués par une série d'éléments cylindriques (4) amovibles indépendants, en matière non conductrice, d'axes parallèles, de même diamètre ou de diamètres différents, disposés perpendiculairement à la grille du tamis et dont le maintien en position désirée est assuré par simple contact des dits éléments cylindriques le long de leurs génératrices, la rangée extérieure des dits éléments étant pour sa part également en contact, le long des génératrices des éléments avec les parois internes du tamis, et qu'à ce dispositif sont associés deux caches amovibles complémentaires (5) et (7) utilisables successivement pour assurer la bonne marche du dispositif, le premier cache (5) relié à un trémie d'alimentation (6) en matières électrisables laissant à découvert un nombre entier d'éléments cylindriques correspondant essentiellement à la surface du motif que l'on désire appliquer et le second cache (7), relié à une hotte d'aspiration (8) recouvrant au moins les éléments cylindriques laissés à découvert lors de l'étape précédente.

2. Installation d'impression de motifs en relief réalisés à partir de matières électrisables comportant plusieurs postes de placement des articles à imprimer, au moins une tête d'impression et un dispositif de fixation, caractérisé en ce que les trois postes de placements A4, A5, A6 précédant les têtes d'impression sont constitués par un poste de raclage de l'adhésif selon le dessin du motif, par un dispositif de distribution localisée, selon la revendication 1, préalablement chargé de matières électrisables selon le dessin à l'aide du premier cache, puis équipé du deuxième cache relié à une hotte d'aspiration suivi d'un dispositif similaire mais sans distribution de matières électrisables relié à une hotte d'aspiration, et qu'un dispositif de fixation est prévu à la sortie de l'installation.

3. Installation d'impression selon la revendication 2 dans laquelle le poste de raclage est caractérisé par le fait que la tête de raclage (11) comporte deux racles (12) et (13), travaillant en sens opposé selon un angle d'environ 70° par rapport au plan de raclage, l'une de ces racles (12), réalisée en une matière d'une dureté d'environ 70° Shore, présentant une extrémité inférieure arrondie, et l'autre racle (13), réalisée en une matière d'une dureté d'environ 60° Shore, présentant une extrémité inférieure taillée en biseau.

4. Installation d'impression selon la revendication 3, caractérisé en ce que la vitesse de raclage du poste de raclage se situe entre 0,15 et 0,60 m/seconde.

5. Installation d'impression selon les revendications 3 et 4, caractérisée en ce qu'une fois l'opération de raclage terminée, le relèvement du cadre du poste de raclage se fait par pivotement selon un axe horizontal.

## Patentansprüche

1. Vorrichtung zum lokalen Verteilen elektrisierbaren Materials, insbesondere zur Verwendung in einer Bedruckungsanalge zum Drucken von Reliefmotiven, mit einem in Vibration versetzbaren Sieb (2), das mit Unterteilungen versehen ist und ein unteres mit einem Hochspannungsgenerator verbundenes Gitter besitzt, dadurch gekennzeichnet, daß die genannten Unterteilungen von einer Reihe unabhängiger, herausnehmbarer zylindrischer Elemente (4) aus nichtleitendem Material mit parallelen Achsen gebildet sind, die gleichen oder unterschiedlichen Durchmesser besitzen und senkrecht zu dem Gitter (3) ausgerichtet sind und deren Haltgebung in der gewünschten Position durch ihre gegenseitige Berührung längs Mantellinien gewährleistet ist, wobei die äußeren Reihen dieser Elemente ferner längs Mantellinien mit den Innenwandungen des Siebs in Berührung stehen, und daß der Vorrichtung zwei abnehmbare, zueinander komplementäre, zur Verwendung in aufeinanderfolgenden Arbeitsstufen bestimmte Abdeckmasken (5, 7) zugeordnet sind, deren eine (5) mit einem Trichter (6) zur Zuführung des elektrisierbaren Materials verbunden ist und eine ganzzahlige im wesentlichen der Fläche des aufzubringenden Motivs entsprechende Zahl der zylindrischen Elemente unbedeckt läßt, während die zweite Abdeckmaske (7) mit einer Absaughaube (8) verbunden ist und wenigstens diejenigen zylindrischen Elemente abdeckt, die bei der vorangehenden Arbeitsstufe unbedeckt sind.

2. Bedruckungsanlage zum Drucken von Reliefmotiven mit elektrisierbarem Material mit mehreren Stationen zum Plazieren der zu bedruckenden Artikel, mit wenigstens einem Druckkopf sowie mit einer Fixierungsvorrichtung, dadurch gekennzeichnet, daß die drei dem Druckkopf bzw. den Druckköpfen vorgeordneten Plazierungsstationen (A4, A5, A6) gebildet sind von einer Station für das Auftragen von Klebstoff entspreder Zeichnung des Motivs, einer gemäß Anspruch 1 ausgebildeten, zuvor mit Hilfe der ersten Abdeckmaske mit elektrisierbarem Material geladenen und sodann mit der zweiten mit einer Absaughaube verbundenen Abdeckmaske ausgerüsteten Vorrichtung zum lokalen Verteilen, gefolgt von einer gleichartigen, jedock nicht zum Verteilen elektrisierbaren Materials dienenden Vorrichtung, die mit einer Absaughaube verbunden ist, und daß am Ausgang der Anlage die genannte Fixierungsstation vorgesehen ist.

3. Bedruckungsanlage nach Anspruch 2, in der die Station für das Auftragen von Kelbstoff dadurch gekennzeichnet ist, daß ihr Auftragkopf (11) zwei Auftragwerkzeuge (12, 13) besitzt, die in entgegengesetztem Sinn unter einem Winkel von etwa 70° zur Streichebene arbeiten, und daß eines dieser Auftragwerkzeuge (12) aus einem Material mit einer Shore-Härte von etwa 80° besteht und in seinem unteren Endbereich einen abgerundeten Querschnitt besitz, während das andere Auftragwerkzeug (13) aus einem Material mit einer Shore-Härte von etwa 60° besteht und in seinem unteren Endbereich einen schräg zugeschnittenen Querschnitt besitzt.

4. Bedruckungsanlage nach Anspruch 3, dadurch gekennzeichnet, daß die Auftraggeschwindigkeit der Station für das Auftragen von Kelbstoff zwischen 0,15 und 0,60 m/s beträgt.

5. Bedruckungsanlage nach Anspruch 3 und 4, dadurch gekennzeichnet, daß nach Beendigung des Kelbstoffauftrags der Rahmen der Station für das Auftragen von Klebstoff durch Verschwenken um eine horizontale Achse abgehoben wird.

## Claims

1. A device for the localized distribution of materials that can be electrically charged, which can particularly be used in a plant for the printing of decorative designs in relief, of the type consisting of a vibrating screen (2) provided with compartments and the lower grating (3) of which is connected to a high voltage generator, characterized in that the said compartments are formed by a series of cylindrical units (4) of nonconducting material, independently movable with parallel axes, all of the same diameter or of different diameters, arranged perpendicularly to the grating of the screen, and which are maintained in the desired positions by simple contact of the said cylindrical units along their generating lines, the outside rows of the said units also being in contact, along the generating lines of the units, with the inside of the walls of the screen, and that two complementary fixed masks (5) and (7) are associated with this device and used alternatively to ensure its correct operation, the first mask (5), connected to a hopper (6) for the feeding of materials that can be electrically charged, leaving uncovered an integral number of cylindrical units essentially corresponding to the surface of the decorative design that it is desired to apply, and the second mask (7), connected to a suction hood (8), covering at least those cylindrical units that were left uncovered during the preceding stage.

2. An equipment for the printing of decorative designs in relief using materials that can be electrically charged, comprising several loading stations for the articles to be printed, at least one printing head and a fixing device, characterized in that the three loading stations A4, A5, A6 preceding the printing heads are constituted by a scraping station for the adhesive according to the decorative design, by a device for localized distribution according to Claim 1, previously loaded with materials that can be electrically charged according to the design with the help of the first mask, then fitted with the second mask connected to a suction hood, followed by a similar device but without any distribution of materials that can be electrically charged, connected to a suction hood, and that a fixing device is provided at the exit from the equipment.

3. A printing equipment according to Claim 2 in which the scraping station is characterized by the fact that the scraper head (11) comprises two scrapers (12) and (13) working in opposite directions at an angle of about 70° relatively to the scraping plane, one of these scrapers (12), produced from a material having a hardness of about 70° Shore, exhibiting a rounded-off lower extremity, and the other scraper (13), produced from a material having a hardness of about 60° Shore, exhibiting a bevelled edge lower extremity.

4. A printing equipment according to Claim 3, characterized in that the speed of scraping of the scraping station is between 0.15 and 0.60 metres/second.

5. A printing equipment according to Claims 3 and 4, characterized in that as soon as the operation of scraping ends, raising of the frame of the scraping station takes place by pivoting about a horizontal axis.
